# EUROPÄISCHE PATENTSCHRIFT

(11) **EP 1 772 409 B1**
(45) Veröffentlichungstag und Bekanntmachung des Hinweises auf die Patenterteilung: **20.03.2013**
(21) Anmeldenummer: 06020992.1
(22) Anmeldetag: 06.10.2006
(51) Int. Cl.: B65H 19/12, B65H 26/00

(54) **Schutzvorrichtung vor Bruchstücken einer Rollenhülse an einem Rollenwechsler einer Druckmaschine**
Guard for broken pieces of a roll core in a roll changer of a printing machine
Dispositif de protection contre les éclats dans un changeur de rouleaux d'une machine à imprimer

(30) Priorität: 07.10.2005 DE 102005048465
(43) Veröffentlichungstag der Anmeldung: 11.04.2007
(73) Patentinhaber: manroland web systems GmbH, 86153 Augsburg (DE)
(72) Erfinder: Birke, Roland, 08523 Plauen (DE); Hiesinger, Wolfgang, 86485 Biberbach (DE); Tiepner, Frank, 08523 Plauen (DE); Nimbs, Michael, 08539 Leubnitz (DE)

(56) Entgegenhaltungen:
- EP-A2- 1 223 134
- WO-A-2007/096007
- DE-A1- 10 346 984
- DE-C1- 19 606 554
- DE-U1- 29 602 098
- GB-A- 2 139 197
- US-A- 3 286 944
- US-A- 3 342 433

## Beschreibung

Die Erfindung betrifft einen mit einer Schutzvorrichtung vor Bruchstücken einer Restrollenhülse ausgestatteten Rollenwechsler für eine Druckmaschine.

Rollenwechsler sind aus dem Stand der Technik bekannt und werden z.B. in der EP 0 436 825 oder der EP 1 223 134 detailliert beschrieben. Der Rollenwechsler weist, um eine kontinuierliche Verarbeitung der Papierrollen zu gewährleisten, einen Trägerarm auf, der an seinen Enden jeweils eine Papierrolle aufnehmen kann. Ist eine Papierrolle auf einer ersten Trägerarmseite des Rollenträgers annähernd verbraucht, so schwenkt der Rollenträger die auf der anderen Seite des Trägerarms gelagerte Papierrolle, so dass diese, nach einer gewissen Übergangszeit, in der die Papierbahn der neuen Papierrolle an die Papierbahn der fast verbrauchten Papierrolle angeklebt wird, für den Produktionsvorgang verwendet werden kann.

Für die nunmehr verbrauchte Papierrolle wird auf einer ebenfalls aus dem Stand der Technik bekannten Schiebebühne eine neue Papierrolle an den Rollenständer und somit den Rollenträger herangefahren. Der Bereich in dem die Schiebebühne an den Rollenständer heranfährt wird im Folgenden Beladeseite genannt.

Personen, die sich im Bereich dieser Beladeseite aufhalten, sind aus zweierlei Gründen gefährdet. Zum einen kann die auf der Beladeseite hin- und herfahrende Schiebebühne verletzen, zum anderen aber kommt es vor, dass die Hülsen von verbrauchten oder nahezu verbrauchten Papierrollen brechen. Im Folgenden wird der Durchmesser, den eine verbrauchte oder nahezu verbrauchte Papierrolle hat, als kritischer Durchmesser bezeichnet. Bei den hohen Umdrehungszahlen, die eine Papierrolle und somit auch diese Resthülse erreichen kann, kommt das Zerbrechen der Hülse einer Explosion gleich, bei der zahlreiche kleine und große Hülsenteile durch die Luft geschleudert werden.

Im Stand der Technik sind Rolltore zum Personenschutz vor Rollenhülsenbrüchen vorgesehen, die zum Schutz auf der Beladeseite heruntergezogen werden. Diese Rolltore müssen entweder elektronisch gesteuert sein, so dass sie nur für den Fall betätigt werden, dass eine Papierrolle einen kritischen Durchmesser erreicht, oder die Rollentore sind permanent geschlossen, so dass sie jedes mal entfernt werden müssen, wenn Fachpersonal auf der Beladeseite arbeiten muss.

Ausgehend vom zitierten Stand der Technik liegt der Erfindung demnach die Aufgabe zugrunde, einen Rollenwechsler für eine Druckmaschine derart zu gestalten, dass Personen insbesondere im Bereich der Beladeseite möglichst zuverlässig und kostengünstig vor allem in den kritischen, d.h. für Personen gefährlichen, Druckprozesszeiten geschützt sind.

Diese Aufgabe wird durch den unabhängigen Anspruch 1 der vorliegenden Erfindung gelöst. Die weiteren abhängigen Ansprüche sind vorteilhafte Ausgestaltungen der Erfindung.

Gemäß der vorliegenden Erfindung wird ein Rollenwechsler offengelegt, der einen Rollenständer aufweist. Der Rollenständer wiederum nimmt auf einem Tragarm eine zu bedruckende Rolle, wie z.B. eine Papierrolle, auf. Ferner verfügt der Rollenwechsler über eine Schiebebühne, die die zu verarbeitende Rolle von einer Beladeseite her dem Rollenständer zuführt. Der Rollenwechsler ist erfindungsgemäß mit einer Schutzeinrichtung zum Abfangen aller Bruchstücke einer berstenden Rollenhülse ausgestattet.

Erfindungsgemäß wird demnach eine Schutzeinrichtung direkt an dem Rollenwechsler vorgesehen, die dazu geeignet ist wirkungsvoll alle Bruchstücke einer berstenden Restrollenhülse abzufangen, so dass diese Personen im Bereich des Rollenwechslers nicht schädigen können. Die Schutzeinrichtung kann beispielsweise in Form von Blechen am Rollenständer und/oder auch in Form von einem Fangnetz an der Schiebebühne ausgebildet sein. Die verwendeten Materialien, sowie Formen der Schutzeinrichtung können erfindungsgemäß beliebig variiert werden, sofern nur die Schutzeinrichtung derart ausgebildet ist, dass alle möglichen Flugbahnen eines Bruchstücks der berstenden Rollenhülse versperrt werden.

Gemäß einer ersten Ausgestaltung der Erfindung ist die Schutzeinrichtung ausgebildet durch eine erste Abfangeinrichtung, die direkt am Rollenständer befestigt ist. Diese erste Abfangeinrichtung kann beispielsweise aus Blechen bestehen, die zwischen den übrigen Bauteilen des Rollenständers derart angeordnet sind, dass alle möglichen Flugbahnen eines Bruchstücks der berstenden Rollenhülse versperrt werden. Anstelle der Bleche können auch entsprechende massive oder netzförmige Kunststoffteile verwendet werden. Die direkt an dem Rollenständer befestigte erste Abfangeinrichtung versperrt somit alle Flugbahnen eines Bruchstücks, die direkt durch die weiteren Bauteile des Rollenständers hindurchführen. Ferner kann die erste Abfangeinrichtung jedoch auch so ausgebildet sein, dass Flugbahnen für Bruchstücke versperrt werden, die entlang dem Rollenständer verlaufen. Besonders vorteilhaft ist eine erste Abfangeinrichtung die es ermöglicht alle von dem Rollenständer weg führenden möglichen Flugbahnen eines Bruchstücks zu versperren.

Um möglichst alle Flugbahnen der Bruchstücke abdecken zu können, ist es vorteilhaft, flächige erste Abfangeinrichtungen in allen Richtungen zu positionieren, so dass gemäß einer Ausgestaltung der Erfindung Seitenteile, die im wesentlichen senkrecht zu einer Rotationsachse des Tragarms angeordnet sind, und Querteile, die im Wesentlichen mit ihrer Fläche parallel zur Rotationsachse des Tragarms angeordnet sind, vorgesehen sind. Dieser Aufbau ermöglicht eine relativ einfache Befestigung der ersten Abfangeinrichtung an aus dem Stand der Technik bekannten Bauteilen des Rollenständers. Insbesondere können die Querteile der ersten Abfangeinrichtung an einem aus dem Stand der Technik bekannten Seitenteil und einer Quertraverse und/oder an einer Tragachse und der Quertraverse befestigt sein.

Gemäß einer weiteren Ausgestaltung der Erfindung weist die Schutzeinrichtung eine zweite Abfangeinrichtung auf. Diese zweite Abfangeinrichtung ist auf der Schiebebühne des Rollenwechslers befestigt. Durch die Befestigung der zweiten Abfangeinrichtung auf der Schiebebühne ist es möglich, einen Teil der Schutzeinrichtung nur dann in Einsatz zu bringen, wenn der Durchmesser der Restrolle kritisch wird, d.h. nur dann in Einsatz zu bringen, wenn ein Bersten der Resthülse droht. Die Schiebebühne wird nur dann an den Rollenständer herangefahren, wenn eine neue Rolle benötigt wird, was nur der Fall ist, wenn die zuvor verwendete Rolle einen kritischen Durchmesser erreicht. Dadurch ist es möglich, den Bereich vor dem Rollenständer in einem Prozesszustand abzusichern, in dem dies notwendig ist. Der Beladebereich vor dem Rollenständer bleibt somit in der übrigen Zeit frei zugänglich. Vorteilhaft ist diese Ausführungsform ferner dahingehend, dass die erste Abfangeinrichtung, die direkt an dem Rollenständer befestigt ist, relativ klein gehalten werden kann und so einfach am Rollenständer verbaut werden kann.

Die zweite Abfangeinrichtung ist derart ausgestaltet, dass insbesondere alle möglichen Flugbahnen eines Bruchstücks der berstenden Rollenhülse versperrt werden, sofern sie vom Rollenständer weg, insbesondere in Richtung der Beladeseite, führen. Abhängig von den räumlichen Gegebenheiten des Ortes, in dem der Rollenständer aufgebaut ist, kann die zweite Abfangeinrichtung entsprechend angepasst werden. D.h. wenn bereits Seitenwände neben dem Rollenständer sind, ist es nicht notwendig die zweite Abfangeinrichtung vor einer Seitenwand vorzusehen. Ist es aber notwendig, auch einen Bereich neben dem Rollenständer zu sichern, so kann die zweite Abfangeinrichtung auch in Beladerichtung seitlich zur Schiebebühne angeordnet sein.

Die zweite Abfangeinrichtung kann beispielsweise aus einer Rohrrahmenkonstruktion mit einem zwischen dem Rohrrahmen aufgespannten Fangnetz oder -gitter bestehen. Dabei kann das Fanggitter als Stahlgitter ausgebildet sein. Denkbar sind jedoch auch flexiblere oder festere Materialien, die abhängig von der Art der Bruchstücke gewählt werden müssen. Wird auf ein vorzugsweise elastisches Fangnetz oder -gitter verzichtet, das dahingehend vorteilhaft ist, dass die kinetische Energie der umher fliegenden Bruchstücke aufgenommen werden kann, so kann auch auf die Rahmenrohrkonstruktion verzichtet werden. Die zweite Auffangeinrichtung kann dann beispielsweise aus einem Blechmaterial bestehen, aber auch aus transparentem Kunststoff, um den Sichtkontakt mit dem Rollenständer nicht zu unterbrechen. Ferner ist es möglich einen Resthülsencontainer auf der Schiebebühne vorzusehen, der derart gestaltet ist, dass er die Funktion der zweiten Abfangeinrichtung erfüllt.

Die Ausgestaltung der zweiten Abfangeinrichtung ist in Abhängigkeit der Ausgestaltung und Anordnung der ersten Abfangeinrichtung zu sehen, d.h. sind durch die erste Abfangeinrichtung bestimmte Flugbahnen nicht abgedeckt, so sollten diese durch die zweite Abfangeinrichtung abgedeckt werden. Im Ergebnis ist es somit möglich, dass alle Seiten des Rollenständers, aber auch ein Bereich oberhalb des Rollenständers durch die zweite Abfangeinrichtung abgedeckt werden müssen. Um einen Bereich oberhalb des Rollenständers abzudecken, ist es vorteilhaft, eine Rahmenrohrkonstruktion mit dem dazwischen liegenden Fangnetz oder -gitter an eine Rahmenrohrkonstruktion anzubringen, die mit einem entsprechenden Fangnetz für die Seiten neben dem Rollenständer vorgesehen ist. Diese obere zweite Abfangeinrichtung kann dann schräg oder waagrecht in Richtung zum Rollenständer verlaufen, so dass Bruchstücke der berstenden Restrollenhülse nicht nach oben hin den Rollenständer verlassen können.

Die vorliegende Erfindung wird nachstehend anhand von Ausführungsbeispielen mittels der beiliegenden Zeichnung erläutert. Es zeigt:
- Figur 1:: Seitenansicht der Schiebebühne mit erfindungsgemäßer Schutzvorrichtung an einer ersten Position in einem Bereich der Beladeseite vor dem Zuführen einer neuen Rolle;
- Figur 2:: Seitenansicht des erfindungsgemäßen Rollenwechslers, wobei sich die Schiebebühne unter dem Rollenwechsler befindet.

Figur 1 zeigt eine Schiebebühne 2 mit einem Rahmen 11, in dem ein Fangnetz 3 aufgespannt ist. Der Rahmen 11 und das Fangnetz 3 bilden zusammen die erfindungsgemäße zweite Abfangeinrichtung. Die Schiebebühne 2 transportiert eine Papierrolle (nicht dargestellt) von der Beladeseite 12 in Beladerichtung zu einem Rollenständer. Aufgrund der Anordnung der Rahmenkonstruktion 11 mit dem Fangnetz 3 am hinteren Ende der Schiebebühne 2, bleibt der Beladebereich 12 für das Fachpersonal frei zugänglich, sowohl in der in Figur 1 gezeigten Position als auch in der in Figur 2 gezeigten Position am Rollenständer.

Figur 2 zeigt einen Rollenwechsler 1, wobei die in Figur 1 beschriebene Schiebebühne an den Rollenständer 10 herangefahren ist, um dem Rollenständer 10 eine neue Papierrolle zuzuführen. In dieser Position versperrt das Fangnetz 3 in der Rahmenkonstruktion 11 den Weg für Bruchstücke, die bei einer berstenden Resthülse in Richtung der Beladeseite weggeschleudert werden. Diese Resthülse 6 mit kritischem Durchmesser befindet sich im kritischen Zustand in dieser Ausführungsform an der unteren Position des Tragarms 13, der zum Rollenwechsel um die Rotationsachse 5 der Tragachse 9 drehbar ist. Die Rohrkonstruktion 11 mit Fangnetz 3 bildet zusammen mit der ersten Abfangeinrichtung einen gesicherten Raum 7 um die Restrollenhülse mit kritischem Durchmesser. Die erste Abfangeinrichtung besteht aus einem mehrteiligen Blechschutz, der an anderen tragenden Bauteilen des Rollenständers befestigt ist. Der Blechschutz verläuft flächig in Richtung der Rotationsachse 5 und ist an der Tragachse sowie an Quertraversen 8 und Seitenblechen 4 befestigt. Die Seitenbleche 4 bilden einen weiteren Teil der ersten Abfangeinrichtung, um Bruchstücke mit Flugrichtung entlang oder im Wesentlichen entlang der Richtung der Rotationsachse 5 abzufangen.

### Bezugszeichenliste

- 1: Rollenwechsler
- 2: Schiebebühne
- 3: Fangnetz
- 4: Seitenblech
- 5: Rotationsachse
- 6: Restrolle mit kritischem Durchmesser
- 7: gesicherter Raum
- 8: Quertraverse
- 9: Tragachse
- 10: Rollenständer
- 11: Rahmen
- 12: Beladeseite
- 13: Tragarm
- 14: Blechschutz

## Patentansprüche

1. Rollenwechsler (1) für eine Rollendruckmaschine mit einem Rollenständer (10) zum Aufnehmen einer zu bedruckenden Rolle, der einen Tragarm (13) aufweist, und einer Schiebebühne (2), welche die zu verarbeitenden Rollen von einer Beladeseite (12) her in einer Beladerichtung dem Rollenständer (10) zuführt, **gekennzeichnet durch** eine Schutzeinrichtung (3, 11, 14) zum Abfangen von Bruchstücken einer berstenden Rollenhülse (6).

2. Rollenwechsler (1) für eine Rollendruckmaschine nach Anspruch 1, **dadurch gekennzeichnet, dass** die Schutzeinrichtung (3, 11, 14) derart ausgebildet und angeordnet ist, dass sie alle möglichen Flugbahnen eines Bruchstücks der berstenden Rollenhülse (6) versperrt.

3. Rollenwechsler (1) für eine Rollendruckmaschine nach einem der Ansprüche 1 oder 2, **dadurch gekennzeichnet, dass** die Schutzeinrichtung (3, 11, 14) eine an dem Rollenständer (10) befestigte erste Abfangeinrichtung (4, 14) aufweist.

4. Rollenwechsler (1) für eine Rollendruckmaschine nach Anspruch 3, **dadurch gekennzeichnet, dass** die erste Abfangeinrichtung (4, 14) alle möglichen Flugbahnen eines Bruchstücks der berstenden Rollenhülse (6) versperrt, soweit sie durch den Rollenständer (10) oder im Wesentlichen unmittelbar neben dem Rollenständer (10) vorbei führen.

5. Rollenwechsler (1) für eine Rollendruckmaschine nach einem der Ansprüche 3 oder 4, **dadurch gekennzeichnet, dass** die erste Abfangeinrichtung (4, 14) Seitenteile (4), die im Wesentlichen senkrecht zur Rotationsachse (5) des Tragarms (13) angeordnet sind, und Querteile (14), die im Wesentlichen parallel zur Rotationsachse (5) des Tragarms (13) angeordnet sind, aufweist.

6. Rollenwechsler (1) für eine Rollendruckmaschine nach einem der Ansprüche 3 bis 5, **dadurch gekennzeichnet, dass** die erste Abfangeinrichtung (4, 14) aus Stahlblech besteht.

7. Rollenwechsler (1) für eine Rollendruckmaschine nach einem der Ansprüche 3 bis 6, **dadurch gekennzeichnet, dass** die Querteile (14) der ersten Abfangeinrichtung (4, 14) an dem Seitenteil (4) und einer Quertraverse (8) und/oder an einer Tragachse (9) und der Quertraverse (8) befestigt sind.

8. Rollenwechsler (1) für eine Rollendruckmaschine nach einem der Ansprüche 3 bis 7, **dadurch gekennzeichnet, dass** die Schutzeinrichtung (3, 11, 14) eine auf der Schiebebühne (2) befestigte zweite Abfangeinrichtung (3) aufweist.

9. Rollenwechsler (1) für eine Rollendruckmaschine nach Anspruch 8, **dadurch gekennzeichnet, dass** die zweite Abfangeinrichtung (3) derart ausgelegt ist, dass sie ergänzend zur ersten Abfangeinrichtung (4, 14) alle möglichen Flugbahnen eines Bruchstücks der berstenden Rollenhülse (6) versperrt, soweit sie von dem Rollenständer (10) im Wesentlichen in Richtung der Beladeseite weg führen.

10. Rollenwechsler (1) für eine Rollendruckmaschine nach Anspruch 8 oder 9, **dadurch gekennzeichnet, dass** die zweite Abfangeinrichtung (3) an einem in Beladerichtung hinterem und/oder seitlichem Ende der Schiebebühne (2) angeordnet ist.

11. Rollenwechsler (1) für eine Rollendruckmaschine nach Anspruch 10, **dadurch gekennzeichnet, dass** die zweite Abfangeinrichtung (3) einen im Wesentlichen senkrechten Teil, der beim Beladen durch die Schiebebühne (2) vor und/oder seitlich neben dem Rollenständer positioniert ist, und einen im Wesentlichen schrägen und/oder waagrechten Teil aufweist, der an dem im Wesentlichen senkrechten Teil befestigt ist und beim Beladen einen Bereich oberhalb des Rollenständers abschirmt.

12. Rollenwechsler (1) für eine Rollendruckmaschine nach einem der Ansprüche 8 bis 11, **dadurch gekennzeichnet, dass** die zweite Abfangeinrichtung (3) eine Rahmenkonstruktion aufweist, an der ein Netz oder Gitter aufgespannt ist.

13. Rollenwechsler (1) für eine Rollendruckmaschine nach einem der Ansprüche 12, **dadurch gekennzeichnet, dass** das Netz oder Gitter der zweiten Abfangeinrichtung (3) aus einem Metallwerkstoff gefertigt ist und so engmaschig ausgebildet ist, dass auch kleine Bruchstücke abgefangen werden.

## Claims

1. A reel changer (1) for a reel-fed printing press with a reel stand (10) for receiving a reel to be printed having a support arm (13), and a sliding platform (2) feeding the reels to be processed from a loading side (12) in a loading direction to the reel stand (10), **characterized by** a protective device (3, 11, 14) for trapping fragments of a bursting reel sleeve (6).

2. The reel changer (1) for a reel-fed printing press according to Claim 1, **characterized in that** the protective device (3, 11, 14) is designed and arranged in such a manner that it blocks all possible trajectories of a fragment of the bursting reel sleeve (6)

3. The reel changer (1) for a reel-fed printing press according to any one of the Claims 1 or 2, **characterized in that** the protective device (3, 11, 14) comprises a first trapping device (4, 14) fastened to the reel stand (10).

4. The reel changer (1) for a reel-fed printing press according to Claim 3, **characterized in that** the first trapping device (4, 14) blocks all possible trajectories of a fragment of the bursting reel sleeve (6) insofar as these lead through or past the reel stand (10) substantially next to the reel changer (10).

5. The reel changer (1) for a reel-fed printing press according to any one of the Claims 3 or 4, **characterized in that** the first trapping device (4, 14) comprises lateral parts (4) which are arranged substantially perpendicularly to the axis of rotation (5) of the support arm (13) and transverse parts (14), which are arranged substantially parallel to the axis of rotation (5) of the support arm (13).

6. The reel changer (1) for a reel-fed printing press according to any one of the Claims 3 to 5, **characterized in that** the first trapping device (4, 14) consists of steel plate.

7. The reel changer (1) for a reel-fed printing press according to any one of the Claims 3 to 6, **characterized in that** the transverse parts (14) of the first trapping device (4, 14) are fastened to the lateral part (4) and a cross member (8) and/or to a support axle (9) and a cross member (8).

8. The reel changer (1) for a reel-fed printing press according to any one of the Claims 3 to 7, **characterized in that** the protective device (3, 11, 14) comprises a second trapping device (3) fastened on the sliding platform (2).

9. The reel changer (1) for a reel-fed printing press according to Claim 8, **characterized in that** the second trapping device (3) is designed in such a manner that complementarily to the first trapping device (4, 14) it blocks all possible trajectories of a fragment of the bursting reel sleeve (6) insofar as these lead away from the reel stand (10) substantially in the direction of the loading side.

10. The reel changer (1) for a reel-fed printing press according to Claim 8 or 9, **characterized in that** the second trapping device (3) is arranged in loading direction rear and/or lateral end of the sliding platform (2).

11. The reel changer (1) for a reel-fed printing press according to Claim 10, **characterized in that** the second trapping device (3) comprises a substantially perpendicular part, which during loading through the sliding platform (2) is positioned in front of and/or laterally next to the reel stand and a substantially oblique and/or horizontal part which is fastened to the substantially perpendicular part and during loading, screens a region above the reel stand.

12. The reel changer (1) for a reel-fed printing press according to any one of the Claims 8 to 11, **characterized in that** the second trapping device (3) comprises a frame construction on which a net or screen is stretched out.

13. The reel changer (1) for a reel-fed printing press according to any one of the Claims 12, **characterized in that** the net or screen of the second trapping device (3) is produced from a metal material and of such a closely meshed design that even small fragments are trapped.

## Revendications

1. Changeur de bobines (1) d'une machine d'impression à bobines comportant un bâti porte-bobines (10) pour recevoir une bobine de support d'impression, le bâti ayant un bras de support (13) et un socle de coulissement (2) qui transfère la bobine à utiliser à partir, d'un côté de chargement (12) dans le bâti porte-bobines (10), dans le sens du chargement,
changeur **caractérisé par**
une installation de protection (3, 11, 14) pour recevoir les éclats d'un manchon de bobine (6) qui éclate.

2. Changeur de bobines (1) d'une machine d'impression à bobines selon la revendication 1,
**caractérisé en ce que**
l'installation de protection (3, 11, 14) est réalisée et installée pour bloquer toutes les trajectoires possibles d'un éclat de manchon de bobine (6) qui éclate.

3. Changeur de bobines (1) d'une machine d'impression à bobines selon la revendication 1,
**caractérisé en ce que**
l'installation de protection (3, 11, 14) comporte une première installation de réception (4, 14) fixée au bâti porte-bobines (10).

4. Changeur de bobines (1) d'une machine d'impression à bobines selon la revendication 3,
**caractérisé en ce que**
la première installation de réception (4, 14) coupe toutes les trajectoires possibles d'un éclat du manchon de bobine (6) dans la mesure où ces trajectoires passent à travers le bâti porte-bobines (10) ou pratiquement directement à côté du bâti porte-bobines (10).

5. Changeur de bobines (1) d'une machine d'impression à bobines selon l'une des revendications 3 ou 4,
**caractérisé en ce que**
la première installation de réception (4, 14) comporte des parties latérales (4) qui sont principalement perpendiculaires à l'axe de rotation (5) du bras de rotor (13) et une pièce transversale (14) installée pratiquement parallèlement à l'axe de rotation (5) du bras de support (13).

6. Changeur de bobines (1) d'une machine d'impression à bobines selon la revendication 3,
**caractérisé en ce que**
la première installation de réception (4, 14) est en tôle d'acier.

7. Changeur de bobines (1) d'une machine d'impression à bobines selon l'une des revendications 3 à 6,
**caractérisé en ce que**
les pièces transversales (14) de la première installation de réception (4, 14) sont fixées à la partie latérale (4) ou à une traverse transversale (8) et/ou à l'axe de support (9) et à la traverse transversale (8).

8. Changeur de bobines (1) d'une machine d'impression à bobines selon l'une des revendications 3 à 7,
**caractérisé en ce que**
l'installation de protection (3, 11, 14) comporte une seconde installation de réception (3) fixée au socle de coulissement (2).

9. Changeur de bobines (1) d'une machine d'impression à bobines selon la revendication 8,
**caractérisé en ce que**
la seconde installation de réception (3) est conçue pour qu'en complément à la première installation de réception (4, 14), elle coupe toutes les trajectoires aériennes possibles d'un éclat provenant de la rupture du manchon de bobine (6), dans la mesure où elles s'écartent du bâti porte-bobines (10) pratiquement en direction du côté de chargement.

10. Changeur de bobines (1) d'une machine d'impression à bobines selon la revendication 8 ou 9,
**caractérisé en ce que**
la seconde installation de réception (3) est prévue sur l'extrémité du socle de coulissement (2), qui se trouve derrière le sens de chargement et/ou à l'extrémité latérale du socle de coulissement.

11. Changeur de bobines (1) d'une machine d'impression à bobines selon la revendication 10,
**caractérisé en ce que**
la seconde installation de réception (3) comporte une partie essentiellement verticale qui se positionne lors du chargement à l'aide du socle de coulissement (2) devant et/ou latéralement à côté du bâti porte-bobines et une partie essentiellement inclinée et/ou horizontale fixée pratiquement à la partie verticale et protège une zone au-dessus du bâti porte-bobines, lors du chargement.

12. Changeur de bobines (1) d'une machine d'impression à bobines selon l'une des revendications 8 à 11,
**caractérisé en ce que**
la seconde installation de réception (3) a une structure de châssis sur laquelle est tendu un réseau ou une grille.

13. Changeur de bobines (1) d'une machine d'impression à bobines selon la revendication 12,
**caractérisé en ce que**
le réseau ou grille de la seconde installation de réception (3) est fabriqué en un matériau métallique avec une maille étroite permettant de recevoir même de petits éclats.
